# EUROPÄISCHE PATENTSCHRIFT

(11) **EP 2 587 200 B1**
(45) Veröffentlichungstag und Bekanntmachung des Hinweises auf die Patenterteilung: **05.05.2021**
(21) Anmeldenummer: 12183802.3
(22) Anmeldetag: 11.09.2012
(51) Int. Cl.: F25D 25/02, F24C 15/16, F24C 15/00, F24C 15/10, A47B 96/02

(54) **Einlegeboden für Kühlschrank**
Shelf for refrigerator
Tablette pour réfrigérateur

(30) Priorität: 28.10.2011 DE 102011085428
(43) Veröffentlichungstag der Anmeldung: 01.05.2013
(73) Patentinhaber: Schott AG, 55122 Mainz (DE)
(72) Erfinder: Curdt, Axel, 65388 Schlangenbad (DE); Gros, Oliver, 55494 Rheinböllen (DE)

(56) Entgegenhaltungen:
- WO-A1-2009/158567
- WO-A1-2011/056742
- US-A1- 2003 006 683
- US-A1- 2010 102 693

## Beschreibung

Die vorliegende Erfindung betrifft einen Einlegeboden, insbesondere einen Einlegeboden für einen Kühlschrank.

Kühlschrankeinlegeböden bestehen in der Regel aus einem Gitterrost oder aus einer Glasscheibe, welche mit mechanischen Elementen zur Halterung in einem Kühlschrank versehen ist. Glasscheiben zeichnen sich neben dem Vorteil einer besseren Standfestigkeit des Kühlgutes gegenüber Gitterrosten unter anderem dadurch aus, dass auslaufende Flüssigkeiten durch die Scheibe aufgefangen werden können, so dass eine Verunreinigung des tiefer gelegenen Bereiches des Kühlschranks vermieden werden kann. Ein seitliches Überlaufen von Flüssigkeiten kann dabei auf verschiedene Art und Weise vermieden werden.

Eine übliche Lösung für einen Überlaufschutz besteht in einem Kunststoffrahmen, welcher die Glasscheibe allseitig umgibt und welcher einen Rand um die Scheibe bildet. Nachteilig ist, dass ein derartiger Kunststoffrand aufwändig in der Herstellung ist und die für das Kühlgut nutzbare Stellfläche reduziert. Des Weiteren wird die Reinigung des Kühlschrankbodens durch den umlaufenden Rahmen erschwert.

In der EP 0859207 wird vorgeschlagen, eine Glasscheibe mit einer Wölbung zu versehen, so dass ein Überlaufvolumen von mindestens 100 cm³ aufgenommen werden kann, bevor es zum Überlaufen kommt. Hierbei kann auf einen Rahmen um die Glasscheibe verzichtet werden. Das Erreichen der erfindungsgemäßen Wölbung bedeutet jedoch einen zusätzlichen, aufwändigen Prozessschritt bei der Herstellung
US 2010/102693 A1 betrifft Auflage- bzw. Trageflächen, die Strukturen zum Eindämmen verschütteter Substanzen aufweisen.

Die Aufgabe der Erfindung besteht in der Bereitstellung eines Einlegebodens für einen Kühlschrank mit einem Überlaufschutz, welcher gegenüber dem Stand der Technik verbessert ist.

Die Aufgabe wird gelöst durch Anspruch 1. Bevorzugte Ausführungsformen sind in den abhängigen Ansprüchen ausgeführt.

Die folgende Erfindungsbeschreibung geht davon aus, dass der erfindungsgemäße Einlegeboden sowie der Überlaufschutz sich in einem eingebauten Zustand befinden, so dass dieser aus Sicht eines Benutzers eine Oberseite, eine Unterseite sowie Vorder-, Rück- und Seitenkanten aufweist.

Der erfindungsgemäße Einlegeboden umfasst eine Trägerplatte und einen Überlaufschutz, wobei die Oberseite der Trägerplatte einen Mittelbereich zum Abstellen von Behältnissen aufweist und der Überlaufschutz um den Mittelbereich angeordnet ist. Der Einlegeboden ist dadurch gekennzeichnet, dass der Überlaufschutz in einem ersten Teilabschnitt in Form einer hydrophoben Schicht auf der Trägerplatte ausgebildet ist und in einem zweiten Teilabschnitt, welcher sich an den ersten Teilabschnitt anschließt, ein Rahmenelement umfasst.

Die Trägerplatte ist vorzugsweise eine plane Glasplatte mit einer Materialstärke von 3 bis 8 mm. Bevorzugt handelt es sich um handelsübliches vorgespanntes Floatglas, also ein Kalk-Natron-Glas. Ebenso kann die Trägerplatten jedoch auch aus Glaskeramik, Kunststoff oder Metall oder Kombinationen der genannten Materialien bestehen.

In dem Mittelbereich der Trägerplatte weist die Trägerplatte bevorzugt keine Beschichtung auf, der Mittelbereich kann jedoch auch beschichtet sein. Die Beschichtung sollte jedoch keine hydrophoben Eigenschaften aufweisen, da dadurch die Wirksamkeit der hydrophoben Schicht des Überlaufschutzes reduziert wird.

Der erste und der zweite Teilabschnitt können sich im Allgemeinen jeweils nur über einen geringen Anteil des Umfangs der Trägerplatte, z.B. einen Teil einer Seite der Trägerplatte, oder aber über einen großen Anteil des Umfangs der Trägerplatte, z.B. über mehrere Seiten der Trägerplatte erstrecken.

Bei der hydrophoben Schicht kann es sich um ein beliebiges hydrophobes Schichtsystem handeln, welches eine ausreichende Festigkeit gegenüber Chemikalien sowie eine ausreichende mechanische Festigkeit aufweist. Geeignete Schichtsysteme sind dem Fachmann bekannt.

Ein typisches Beispiel für ein hydrophobes Schichtsystem sind die anorganischorganischen Hybridpolymere, die unter der Marke ORMOCER®des Fraunhofer Instituts für Silicatforschung bekannt sind. Zum anderen gibt es eine Vielzahl von hydrophoben, organischen Lösungen, die nach der Fertigung oder auch vom Endkunden appliziert werden können, beispielsweise eine Gruppe von Lösungen, die unter der Marke "Clear Shield®" bekannt geworden sind.

Die DE 100 18 671 A1 offenbart ebenfalls eine geeignete hydrophobe Beschichtung auf Glas oder keramischem Material, welche eine besonders hohe mechanische Beständigkeit aufweist. Sie umfasst eine dünne Unterschicht aus einer Metallverbindung, insbesondere aus anorganischen oder organischen Verbindungen mit vorzugsweise 3- oder 4-wertigen Metallen wie Si, Al, Ti, Zr sowie eine äußere hydrophobe organische Schicht aus Siloxan, Silan, Fluorsilanpolyurethan oder Tetrafluorpolyethylen.

Die hydrophobe Schicht entfaltet ihre Wirkung als Überlaufschutz im Wesentlichen aufgrund ihrer besonderen Hydrophobizität und nicht aufgrund ihrer vertikalen Ausdehnung. In Abhängigkeit der Stärke der Hydrophobizität und der Flüssigkeit kann eine hydrophobe Schicht als Flüssigkeitsbarriere die Wirkung einer mechanischen Barriere einer Höhe von ca. 5 mm oder mehr haben, wobei diese jedoch eine Höhe von deutlich unter 1 mm aufweisen kann.

Die hydrophobe Schicht kann transparent oder auch farbig ausgebildet sein. Unter einem Rahmenelement ist allgemein ein mechanisches Element zu verstehen, welches im Wesentlichen aufgrund seiner vertikalen Ausdehnung eine Barriere für auslaufende Flüssigkeit darstellt. Es kann sich zum Beispiel um eine Kunststoffleiste handeln, welche auf der Trägerplatte aufgeklebt ist, oder um eine Profilleiste, welche auf die Seitenkante der Trägerplatte aufgesteckt ist und vertikal über die Oberfläche der Trägerplatte hinaus steht.

Der Uberlaufschutz umschließt den Mittelbereich der Trägerplatte vollständig.

Die hydrophobe Schicht ist bevorzugt entlang des Außenrandes der Trägerplatte in Form eines Streifens einer Breite von 0,5 bis 5 cm angeordnet und verläuft jeweils parallel zu einer der Außenkanten der Trägerplatte. Sie kann jedoch auch in einem Abstand von der Außenkante angeordnet sein.

Die hydrophobe Schicht weist bevorzugt eine Schichtdicke von 5 nm bis 100 µm auf. Es gibt somit keinen oder nur einen geringen Höhenunterschied zu dem unbeschichteten Bereich der Trägerplatte und dadurch ist die Fläche mit der hydrophoben Schicht als Abstellfläche voll nutzbar.

In einer bevorzugten Ausführungsform ist die hydrophobe Schicht in Form eines Klebebandes auf der Trägerplatte angeordnet, was ein besonders einfaches Aufbringen der Schicht ermöglicht.

In dem ersten Teilabschnitt ist vorzugsweise kein Rahmenelement oder ein anderes Element angeordnet, welches vertikal über die Oberfläche der hydrophoben Schicht hinaus steht, das heißt, allein die hydrophobe Schicht wirkt als Überlaufschutz.

In dem zweiten Teilabschnitt, in welchen der Überlaufschutz ein Rahmenelement umfasst, ist das Rahmenelement vorzugsweise entlang der Außenkante der Trägerplatte angeordnet und flüssigkeitsdicht mit der Trägerplatte verbunden. Das Rahmenelement kann dabei nur auf der Oberseite der Trägerplatte angeordnet sein, oder aber vorzugsweise in Form einer Profilleiste um die Außenkante der Trägerplatte herumreichen. Die flüssigkeitsdichte Verbindung kann dabei beispielsweise in Form einer nicht lösbaren Klebeverbindung ausgebildet sein, oder aber in Form einer Dichtlippe, welche ein Lösen des Rahmenelementes ermöglicht. Dies ermöglicht unter anderem eine einfache und gründliche Reinigung des Rahmenelementes.

Das Rahmenelement ragt bevorzugt vertikal um eine Höhe H von 1,0 mm oder mehr über die Oberseite der Trägerplatte hinaus. Besonders bevorzugt ragt das Rahmenelement um 2,0 bis 20,0 mm über die Oberseite der Trägerplatte hinaus. Das Rahmenelement erfüllt neben der Funktion als Uberlaufschutz gleichzeitig weitere Funktionen. Ein Rahmenelement auf der Vorderseite des Einlegebodens ist als Griffteil zum Herausziehen des Einlegebodens ausgebildet, beispielsweise durch eine an der Unterseite angeordnete Lippe. Ein Rahmenelement an der Seite des Einlegebodens ist als seitliche Führungsschiene ausgebildet, die gemeinsam mit einem entsprechend ausgebildeten Führung in dem Kühlschrank eine Auflage für den Einlegeboden ausbildet. Ein Rahmenelement an der Rückseite kann als hintere Bodenbegrenzung ausgebildet sein, welche die Abstellfläche nach hinten begrenzt.

Das Rahmenelement oder ein Teil des Rahmenelementes können abnehmbar ausgebildet ist, so dass von dem Überlaufschutz aufgefangene Flüssigkeit kontrolliert abgelassen werden kann. Der abnehmbare Teil des Rahmenelementes kann zum Beispiel eine Breite von 0,5 cm bis 5 cm aufweisen und in Farbe und / oder Form von dem Rahmenelement abgesetzt sein. Ebenso kann das Rahmenelement sich über die gesamte Vorderkante der Trägerplatte erstrecken und abnehmbar ausgebildet sein. Ist Flüssigkeit ausgelaufen und von dem Überlaufschutz aufgefangen worden, ist es im Allgemeinen schwierig, die Flüssigkeit innerhalb des engen Innenraums des Kühlschrankes von dem Einlegeboden zu entfernen. Auch ein Herausnehmen des Bodens ist nicht ohne weiteres möglich, da es schon bei geringem Verkippen des Bodens zum Überlaufen der Flüssigkeit kommen kann. Bei der vorgeschlagenen Lösung wird ein Auffangbehältnis unter dem abnehmbaren Teil des Rahmenelementes angeordnet und der abnehmbare Teil entfernt, so dass die Flüssigkeit in das Behältnis abläuft. Die vorgeschlagene Lösung ermöglicht somit in einfacher Weise ein Ablassen zumindest eines Teils der ausgelaufenen Flüssigkeit, so dass die Entfernung der Flüssigkeit insgesamt komfortabel möglich ist. Bei dieser bevorzugten Ausführungsform kann die Trägerplatte eine geringe Neigung von 1° bis 8°, vorzugsweise 2° bis 5° gegenüber der Horizontalen aufweisen, wobei der abnehmbare Teil des Rahmenelementes an der tiefsten Stelle liegt, so dass ein Großteil der Flüssigkeit kontrolliert abgelassen werden kann. Der Neigungswinkel bezieht sich dabei auf einen eingebauten Zustand des Einlegebodens bei horizontaler Ausrichtung des Kühlschrankes.

Auch in einem zweiten Teilabschnitt, in welchem der Überlaufschutz ein Rahmenelement umfasst, kann zusätzlich eine hydrophobe Schicht zwischen dem Rahmenelement und dem Mittelbereich angeordnet sein, so dass das Rahmenelement vor Verunreinigungen geschützt wird.

Erfindungsgemäß weist der Überlaufschutz aus Sicht eines Nutzers einen vorderseitigen Abschnitt, einen rückseitigen Abschnitt und zwei seitliche Abschnitte auf, wobei der vorderseitige Abschnitt sich auf der dem Nutzer zugewandten Seite und der rückseitige Abschnitt auf der dem Nutzer abgewandten Seite befindet.

In einer ersten Ausführungsform sind die seitlichen Abschnitte des Überlaufschutzes im Wesentlichen über ihre gesamte Länge als hydrophobe Schicht ausgebildet, und der vorderseitige und / oder der rückseitige Abschnitt umfassen / umfasst im Wesentlichen über die gesamte Länge ein Rahmenelement, wobei das Rahmenelement auf der Vorderseite des Einlegebodens als Griffteil zum Herausziehen des Einlegebodens ausgebildet ist. Unter im Wesentlichen ist dabei ein Längenanteil von mindestens 50 %, vorzugsweise jedoch 80 % oder mehr zu verstehen, wobei bevorzugt nur die in den Ecken angeordneten Übergangsbereiche ausgenommen sind. Dieser Einlegeboden hat eine besonders breite Abstellfläche. Er hat ferner den Vorteil, dass in dem Bereich der besonders beanspruchten Vorderkante des Einlegebodens das Rahmenelement die Vorderkante der Trägerplatte gleichzeitig vor Stößen zum Beispiel beim Beladen des Kühlschrankes mit Flaschen schützt. Des Weiteren tritt bei häufigem Be- und Entladen kein Verschleiß des Rahmenprofils auf. Bei einer hydrophoben Beschichtung im Bereich der Vorderkante besteht hingegen die Gefahr, dass diese durch häufiges Be- und Entladen verschleißt und die Wirksamkeit nachlässt.

Die hydrophobe Schicht ist daher bevorzugt nur in den weniger Abriebgefährdeten Oberflächenbereichen des Einlegebodens angeordnet.

In einer zweiten Ausführungsform umfassen die seitlichen Abschnitte des Überlaufschutzes im Wesentlichen über ihre gesamte Länge ein Rahmenelement und der vorderseitige und / oder der rückseitige Abschnitt sind im Wesentlichen über ihre gesamte Länge als hydrophobe Schicht ausgebildet. Unter im Wesentlichen ist dabei ein Längenanteil von mindestens 50 %, vorzugsweise jedoch 80 % oder mehr zu verstehen, wobei bevorzugt nur die in den Ecken angeordneten Übergangsbereiche ausgenommen sind. Dadurch bietet der Einlegeboden eine besonders tiefe Abstellfläche. Bei dieser Ausführungsform dienen die seitlichen Rahmenelemente gleichzeitig als Führung und Halterung des Einlegebodens, so dass auf weitere Tragelemente wie zum Beispiel unter dem Einlegeboden angeordnete Winkel verzichtet werden kann.

In einem Übergangsbereich zwischen einem ersten Abschnitt, in welchem der Überlaufschutz in Form einer hydrophoben Schicht auf der Trägerplatte ausgebildet ist, und einem zweiten Teilabschnitt, welcher sich an den ersten Teilabschnitt anschließt, und in welchem der Überlaufschutz ein Rahmenelement umfasst, verläuft die hydrophobe Schicht in einer ersten Ausführungsform bis an die Unterkante des Rahmenelementes oder unterhalb des Rahmenelementes. Im ersten Fall schließt die hydrophobe Schicht also direkt an das Rahmenelement an und ist durch diese begrenzt. Der erste und zweite Abschnitt schließen damit bei minimaler Ausdehnung des Übergangsbereiches aneinander an. Im letzteren Fall erstreckt sich die hydrophobe Schicht vom ersten Abschnitt aus im Übergangsbereich unter das Rahmenelement, ist also im Übergangsbereich zwischen Trägerplatte und Rahmenelement angeordnet. Dadurch kann vorteilhaft auf eine exakte Begrenzung der hydrophoben Schicht, welche fertigungstechnisch höheren Aufwand bedeutet, verzichtet werden.

In einer weiteren Ausführungsform des Übergangsbereiches zwischen einem ersten Abschnitt und einem zweiten Teilabschnitt verläuft die hydrophobe Schicht vom ersten Abschnitt aus bis an der Unterkante des Rahmenelementes und ist dann im Übergangsbereich auf der ansteigenden Kante des Rahmenelementes fortgesetzt. Bei dieser Ausführungsform wird sichergestellt, dass ein Übergangsbereich keine Schwachstelle des Überlaufschutzes darstellt, in welcher Flüssigkeit bevorzugt ausläuft.

Insbesondere bei dieser Ausführungsform des Übergangsbereiches kann die hydrophobe Schicht auf einem Klebeband angeordnet sein, welches auf die Trägerplatte und auf das Rahmenelement aufgeklebt werden kann.

Die Erfindung wird nun anhand der Figuren 1 bis 4 näher erläutert:
- Figur 1:: Perspektivische Darstellung einer ersten bevorzugten Ausführungsform
- Figur 2:: Querschnittsdarstellung der in Figur 1 dargestellten Ausführungsform in der Schnittebene A-A
- Figur 3:: Perspektivische Darstellung weiterer bevorzugter Ausführungsformen
- Figur 4:: Querschnittsdarstellung des Übergangsbereiches zwischen einer hydrophoben Schicht und einem Rahmenelement in mehreren Ausführungsformen

Die folgende Figurenbeschreibung geht davon aus, dass der erfindungsgemäße Kühlschrankboden sich in einem eingebauten Zustand befindet, so dass dieser aus Sicht des Benutzers des Kühlschranks eine Oberseite, eine Unterseite sowie Vorder-, Rück- und Seitenkanten aufweist.

Figur 1 zeigt einen Einlegeboden (1) für einen Kühlschrank gemäß einer ersten bevorzugten Ausführungsform der Erfindung. In dieser Ausführungsform ist an der Vorderkante ein Rahmenelement (22) ausgebildet, welches den vorderseitigen Abschnitt (7) des Überlaufschutzes ausbildet, und an der Hinterkante der Trägerplatte ein Rahmenelement (22), welches den rückseitigen Abschnitt (8) des Überlaufschutzes ausbildet und welche sich jeweils über die volle Länge der Vorderkante und der Hinterkante erstrecken. Entlang beider Seiten der Trägerplatte (2) erstreckt sich jeweils ein Streifen (13) einer hydrophoben Schicht (12). Das Rahmenelement (22), welches den vorderseitigen Abschnitt (7) des Überlaufschutzes darstellt, ist in Form einer Profilleiste ausgebildet, welches auf die Vorderkante der Trägerplatte (2) aufgesteckt ist. Durch eine Lippe an der Unterseite des Rahmenprofils ist diese Profilleiste gleichzeitig als Griffelement ausgebildet, um das Herausziehen des Einlegebodens (1) zu ermöglichen. Das Rahmenelement (22), welches den rückseitigen Abschnitt (8) des Überlaufschutzes darstellt, ist ebenfalls in Form einer Profilleiste ausgebildet, welche auf die Hinterkante aufgesteckt ist. Die nutzbare Stellfläche der Trägerplatte (2) ist damit an der Rückseite mechanisch begrenzt.

Der Einlegeboden (1) umfasst beispielhaft Winkel als Befestigungselemente (14), welche unter der Trägerplatte angeordnet sind und der Halterung des Einlegebodens beispielsweise in einem Kühlschrank dienen. Die Art der Befestigung ist jedoch für den Gegenstand der Erfindung von untergeordneter Bedeutung, die dargestellte Befestigung ist daher nur beispielhaft zu verstehen.

In Figur 2 ist eine Querschnittsdarstellung der in Figur 1 dargestellten Ausführungsform in der Schnittebene A-A gemäß Figur 1 dargestellt. Das Rahmenelement, welches den vorderseitigen Abschnitt (7) des Überlaufschutzes darstellt, weist im Wesentlichen eine U-Form auf und besitzt an der Unterseite ferner eine Lippe, welche als Griffelement zum Herausziehen des Einlegebodens (1) dient. Das hintere Randelement weist ebenfalls im Wesentlichen eine U-Form auf und besitzt an der Oberseite eine Lippe, welche die hintere Begrenzung der Stellfläche optisch und mechanisch begrenzt.

Figur 3 zeigt in den Teilfiguren 3a bis 3f weitere bevorzugte Ausführungsformen in einer perspektivischen Darstellung. Auf die Darstellung der nicht erfindungswesentlichen Trägerelemente wurde verzichtet, so dass jeweils lediglich die Trägerplatte (2) und der Überlaufschutz dargestellt sind. Genau wie in der perspektivischen Darstellung in Figur 1 befindet sich der vorderseitige, dem Benutzer zugewandte Teil des Einlegebodens jeweils unten rechts, die rückseitige Abschnitt also oben links.

In der Ausführungsform gemäß Teilfigur 3a ist an der Vorderkante der Trägerplatte (2) ein Rahmenelement (22) ausgebildet, welches sich über die volle Länge der Vorderkante erstreckt. Entlang beider Seiten sowie der Rückseite der Trägerplatte (2) erstreckt sich ein Streifen (13) einer hydrophoben Schicht (12), so dass diese insgesamt eine U-Form aufweist. In der Ausführungsform gemäß Teilfigur 3b ist an der Hinterkante der Trägerplatte (2) ein Rahmenelement (22) ausgebildet, welches sich über die volle Länge der Hinterkante erstreckt. Entlang beider Seiten sowie der Vorderkante der Trägerplatte (2) erstreckt sich ein Streifen (13) einer hydrophoben Schicht (12), so dass diese insgesamt eine U-Form aufweist. Das Rahmenelement, welches den rückseitigen Teil des Überlaufschutzes darstellt, ist in Form einer Profilleiste ausgebildet, welches auf die Hinterkante aufgesteckt ist. In der Ausführungsform gemäß Teilfigur 3c ist an den Seitenkanten der Trägerplatte ein Rahmenelement ausgebildet, welches sich jeweils über die volle Länge der Seitenkanten erstreckt. Entlang der vorder- und der rückseitigen Kante der Trägerplatte erstreckt sich jeweils ein Streifen einer hydrophoben Schicht. Die Rahmenelemente, welche die seitlichen Teile des Überlaufschutzes darstellen, sind in Form von Profilleisten ausgebildet, welche auf die Seitenkante aufgesteckt sind. Die seitlichen Rahmenelemente dienen gleichzeitig der Führung beim Einschieben in einen Kühlschrank. In der Ausführungsform gemäß Teilfigur 3d ist an den Seitenkanten der Trägerplatte und an der Hinterkante ein Rahmenelement ausgebildet, welches sich jeweils über die volle Länge der Kanten erstreckt. Entlang der vorderseitigen Kante der Trägerplatte erstreckt sich ein Streifen einer hydrophoben Schicht. Die Rahmenelemente sind in Form von Profilleisten ausgebildet und bilden ein zusammenhängendes U-förmiges Profil. Die seitlichen Rahmenelemente dienen gleichzeitig der Führung beim Einschieben in einen Kühlschrank. In der Ausführungsform gemäß Teilfigur 3e ist an den Seitenkanten der Trägerplatte und an der Vorderkante ein Rahmenelement ausgebildet, welches sich jeweils über die volle Länge der Kanten erstreckt. Entlang der rückseitigen Kante der Trägerplatte erstreckt sich ein Streifen einer hydrophoben Schicht. Die Rahmenelemente sind in Form von Profilleisten ausgebildet und bilden ein zusammenhängendes U-förmiges Profil. Die seitlichen Rahmenelemente dienen gleichzeitig der Führung beim Einschieben in einen Kühlschrank.

In der Ausführungsform gemäß Teilfigur 3e ist an der Vorderkante ein Rahmenelement ausgebildet, welches den vorderseitigen Abschnitt (7) des Überlaufschutzes ausbildet, und an der Hinterkante der Trägerplatte ein Rahmenelement (22), welches den rückseitigen Abschnitt (8) des Überlaufschutzes ausbildet und welche sich jeweils über die volle Länge der Vorderkante und der Hinterkante erstrecken. Der vorderseitig und der rückseitige Abschnitt des Überlaufschutzes erstrecken sich jeweils auch über eine Anteil beider Seitenkante, so dass nur entlang eines Mittelbereiches beider Seiten der Trägerplatte (2) jeweils ein Streifen (13) einer hydrophoben Schicht (12) angeordnet ist. Vorteilhaft können die an den Seiten angeordneten Abschnitte der Halterung im Kühlschranke dienen, wobei der Einlegeboden im Mittelbereich eine größere nutzbare Breite besitzt, Weitere Trägerelemente werden nicht benötigt.

In der Figur 4 sind mehreren Ausführungsformen des Übergangsbereiches zwischen einer hydrophoben Schicht und einem Rahmenelement exemplarisch an der Ausführungsform gemäß den Figuren 1 und 2 in einer Querschnittsansicht dargestellt.

In einer ersten Ausführungsform gemäß Teilfigur 4a verläuft die hydrophobe Schicht (12) ausgehend von dem ersten Abschnitt genau bis an die Unterkante des vorder- (7) und rückseitigen Rahmenelementes (8). In einer zweiten Ausführungsform gemäß Teilfigur 4b verläuft die hydrophobe Schicht (12) ausgehend von dem ersten Abschnitt unterhalb des Rahmenelementes und erstreckt sich unter dem Rahmenelement bis zum Ende der Trägerplatte. In einer dritten Ausführungsform gemäß Teilfigur 4c verläuft die hydrophobe Schicht (12) ausgehend von dem ersten Abschnitt bis zu der Unterkante des Rahmenelementes verläuft und ist dann auf dem Rahmenelement angeordnet. Die hydrophobe endet in dieser Ausführungsform am Ende der vertikalen Kante des Rahmenelements.

### Bezugszeichenliste

- 1: Einlegeboden
- 2: Trägerplatte
- 5: Mittelbereich
- 7: vorderseitiger Abschnitt
- 8: rückseitiger Abschnitt
- 9: seitliche Abschnitte
- 12: hydrophobe Schicht
- 13: Streifen der hydrophoben Schicht
- 14: Befestigungselement
- 22: Rahmenelement

## Patentansprüche

1. Einlegeboden (1) für einen Kühlschrank umfassend eine Trägerplatte (2) und einen Überlaufschutz, wobei die Oberseite der Trägerplatte (2) einen Mittelbereich (5) zum Abstellen von Behältnissen aufweist und der Überlaufschutz um den Mittelbereich (5) angeordnet ist,
**dadurch gekennzeichnet, dass**
der Überlaufschutz in einem ersten Teilabschnitt in Form einer hydrophoben Schicht (12) auf der Trägerplatte ausgebildet ist und in einem zweiten Teilabschnitt, welcher sich an den ersten Teilabschnitt anschließt, ein Rahmenelement umfasst,
wobei der Überlaufschutz den Mittelbereich (5) der Trägerplatte (2) vollständig umschließt,
wobei der Überlaufschutz einen vorderseitigen Abschnitt (7) an der vorderen Seite des Einlegebodens, einen rückseitigen Abschnitt (8) an der hinteren Seite des Einlegebodens und zwei seitliche Abschnitte (9) an den Seiten des Einlegebodens aufweist,
und
wobei die seitlichen Abschnitte (9) im Wesentlichen über ihre gesamte Länge als hydrophobe Schicht (12) ausgebildet sind und der vorderseitige (7) und / oder der rückseitige Abschnitt (8) im Wesentlichen über ihre gesamte Länge ein Rahmenelement umfassen, wobei das Rahmenelement gleichzeitig als Griffteil zum Herausziehen des Einlegebodens (1), oder als hintere Bodenbegrenzung ausgebildet ist
oder
wobei die seitlichen Abschnitte des Überlaufschutzes im Wesentlichen über ihre gesamte Länge ein Rahmenelement und der vorderseitige und / oder der rückseitige Abschnitt im Wesentlichen über ihre gesamte Länge als hydrophobe Schicht ausgebildet sind, wobei die seitlichen Rahmenelemente gleichzeitig als Führung und Halterung des Einlegebodens dienen.

2. Einlegeboden nach Anspruch 1, wobei der Überlaufschutz weitere Teilabschnitte umfasst, welche gemeinsam mit dem ersten und zweiten Teilabschnitt den Überlaufschutz ausbilden.

3. Einlegeboden nach wenigstens einem der vorhergehenden Ansprüche, wobei die hydrophobe Schicht (12) entlang des Außenrandes der Trägerplatte (2) in Form eines Streifens (13) einer Breite von 0,5 bis 5 cm angeordnet ist.

4. Einlegeboden nach wenigstens einem der vorhergehenden Ansprüche, wobei die hydrophobe Schicht (12) eine Schichtdicke von 5 nm bis 500 µm aufweist.

5. Einlegeboden nach wenigstens einem der vorhergehenden Ansprüche, wobei die hydrophobe Schicht (12) in Form eines Klebebandes auf der Trägerplatte (2) angeordnet ist.

6. Einlegeboden nach wenigstens einem der vorhergehenden Ansprüche, wobei in dem ersten Teilabschnitt kein Rahmenelement oder ein anderes Element angeordnet ist, welches vertikal über die Oberfläche der hydrophoben Schicht (12) hinaus steht.

7. Einlegeboden nach wenigstens einem der vorhergehenden Ansprüche, wobei in dem zweiten Teilabschnitt das Rahmenelement entlang einer Außenkante der Trägerplatte (2) angeordnet und flüssigkeitsdicht mit der Trägerplatte (2) verbunden ist.

8. Einlegeboden nach wenigstens einem der vorhergehenden Ansprüche, wobei das Rahmenelement vertikal um eine Höhe H von 1,0 mm oder mehr über die Oberseite der Trägerplatte hinausragt.

9. Einlegeboden nach wenigstens einem der vorhergehenden Ansprüche, wobei das Rahmenelement oder ein Teil des Rahmenelementes abnehmbar ausgebildet ist, so dass von dem Überlaufschutz aufgefangene Flüssigkeit kontrolliert abgelassen werden kann.

10. Einlegeboden nach wenigstens einem der vorhergehenden Ansprüche, wobei in einem Übergangsbereich zwischen einem ersten und einem zweiten Abschnitt die hydrophobe Schicht (12) bis zu der Unterkante des Rahmenelementes verläuft und dann auf dem Rahmenelement angeordnet ist.

## Claims

1. Shelf (1) for a refrigerator, comprising a carrier plate (2) and an overflow protection, wherein the upper side of the carrier plate (2) has a middle region (5) for storage of containers, and the overflow protection is arranged around the middle region (5),
**characterized in that**
the overflow protection is configured in the form of a hydrophobic layer (12) on the carrier plate in a first sub-portion, and comprises a frame element in a second sub-portion adjoining the first sub-portion,
wherein the overflow protection completely encloses the middle region (5) of the carrier plate (2), wherein the overflow protection has a front portion (7) at the front side of the shelf, a rear portion (8) at the rear side of the shelf and two lateral portions (9) at the sides of the shelf,
and
wherein the lateral portions (9) are configured as a hydrophobic layer (12) substantially over the entire length thereof, and the front portion (7) and/or the rear portion (8) comprise/comprises a frame element substantially over the entire length thereof, wherein the frame element is at the same time configured as a grip part for pulling out the shelf (1), or as a rear shelf delimitation,
or
wherein the lateral portions of the overflow protection comprise a frame element substantially over the entire length thereof, and the front portion and/or the rear portion are/is configured as a hydrophobic layer substantially over the entire length thereof, wherein the lateral frame elements are at the same time used to guide and mount the shelf.

2. Shelf according to Claim 1, wherein the overflow protection comprises further sub-portions which, together with the first and second sub-portions, form the overflow protection.

3. Shelf according to at least one of the preceding claims, wherein the hydrophobic layer (12) is arranged in the form of a strip (13) having a width of 0.5 to 5 cm along the outer edge of the carrier plate (2).

4. Shelf according to at least one of the preceding claims, wherein the hydrophobic layer (12) has a layer thickness of 5 nm to 500 µm.

5. Shelf according to at least one of the preceding claims, wherein the hydrophobic layer (12) is arranged in the form of an adhesive tape on the carrier plate (2).

6. Shelf according to at least one of the preceding claims, wherein no frame element or other element which protrudes vertically beyond the surface of the hydrophobic layer (12) is arranged in the first sub-portion.

7. Shelf according to at least one of the preceding claims, wherein, in the second sub-portion, the frame element is arranged along an outer edge of the carrier plate (2) and is connected to the carrier plate (2) in a liquid-tight manner.

8. Shelf according to at least one of the preceding claims, wherein the frame element protrudes vertically beyond the upper side of the carrier plate by a height H of 1.0 mm or more.

9. Shelf according to at least one of the preceding claims, wherein the frame element or a part of the frame element is configured so as to be removable, such that liquid collected by the overflow protection can be drained off in a controlled manner.

10. Shelf according to at least one of the preceding claims, wherein, in a transition region between a first and a second portion, the hydrophobic layer (12) runs as far as the lower edge of the frame element and is then arranged on the frame element.

## Revendications

1. Tablette (1) pour un réfrigérateur, comprenant une plaque support (2) et une protection anti-débordement, la face supérieure de la plaque support (2) présentant une zone centrale (5) pour poser des récipients et la protection anti-débordement étant disposée autour de la zone centrale (5),
**caractérisée en ce que**
la protection anti-débordement est réalisée dans une première section sous la forme d'une couche hydrophobe (12) sur la plaque support et comprend un élément de cadre dans une deuxième section qui est adjacente à la première section,
dans laquelle la protection anti-débordement entoure complètement la zone centrale (5) de la plaque support (2),
dans laquelle la protection anti-débordement présente une partie sur le devant (7) sur la face avant de la tablette, une partie à l'arrière (8) sur la face arrière de la tablette et deux parties latérales (9) sur les côtés de la tablette, et
dans laquelle les parties latérales (9) sont réalisées substantiellement sur toute leur longueur sous la forme d'une couche hydrophobe (12), et la partie sur le devant (7) et/ou la partie à l'arrière (8) comprennent un élément de cadre substantiellement sur toute leur longueur, l'élément de cadre étant réalisé en même temps comme une pièce de préhension pour retirer la tablette (1) ou comme une limite de tablette arrière, ou
dans laquelle les parties latérales de la protection anti-débordement comprenant un élément de cadre substantiellement sur toute leur longueur, et la partie sur le devant et/ou la partie à l'arrière sont réalisées substantiellement sur toute leur longueur comme une couche hydrophobe, les éléments de cadre latéraux servant en même temps à guider et à maintenir la tablette.

2. Tablette selon la revendication 1, dans laquelle la protection anti-débordement comprend des sections supplémentaires qui réalisent la protection anti-débordement conjointement avec la première et la deuxième section.

3. Tablette selon au moins l'une des revendications précédentes, dans laquelle la couche hydrophobe (12) est disposée le long du bord extérieur de la plaque support (2) sous la forme d'un ruban (13) d'une largeur de 0,5 à 5 cm.

4. Tablette selon au moins l'une des revendications précédentes, dans laquelle la couche hydrophobe (12) présente une épaisseur de couche comprise entre 5 nm et 500 µm.

5. Tablette selon au moins l'une des revendications précédentes, dans laquelle la couche hydrophobe (12) est disposée sur la plaque support (2) sous la forme d'un ruban adhésif.

6. Tablette selon au moins l'une des revendications précédentes, dans laquelle, dans la première section, aucun élément de cadre ni aucun autre élément n'est disposé qui dépasse verticalement de la surface de la couche hydrophobe (12).

7. Tablette selon au moins l'une des revendications précédentes, dans laquelle, dans la deuxième section, l'élément de cadre est disposé le long d'un bord extérieur de la plaque support (2) et est relié à la plaque support (2) de manière étanche aux liquides.

8. Tablette selon au moins l'une des revendications précédentes, dans laquelle l'élément de cadre dépasse verticalement d'une hauteur H de 1,0 mm ou plus de la face supérieure de la plaque support.

9. Tablette selon au moins l'une des revendications précédentes, dans laquelle l'élément de cadre ou une partie de l'élément de cadre est réalisé (e) de manière amovible de sorte que le liquide recueilli par la protection anti-débordement peut être évacué de manière contrôlée.

10. Tablette selon au moins l'une des revendications précédentes, dans laquelle, dans une zone de transition entre une première et une deuxième partie, la couche hydrophobe (12) s'étend jusqu'au bord inférieur de l'élément de cadre et est alors disposée sur l'élément de cadre.
